# EUROPÄISCHE PATENTSCHRIFT

(11) **EP 3 861 892 B1**
(45) Veröffentlichungstag und Bekanntmachung des Hinweises auf die Patenterteilung: **06.12.2023**
(21) Anmeldenummer: 20155454.0
(22) Anmeldetag: 04.02.2020
(51) Int. Cl.: A47F 3/00, A47F 5/00, A47F 11/10, F21V 1/00

(54) **LEUCHTE ZUM AUSLEUCHTEN VON REGALMÖBELN UND REGALMÖBEL MIT EINER LEUCHTE**
LUMINAIRE FOR ILLUMINATING SHELVING AND SHELVING WITH A LUMINAIRE
DISPOSITIF D'ÉCLAIRAGE DE MEUBLES À ÉTAGÈRES ET MEUBLE À ÉTAGÈRES DOTÉ D'UN LUMINAIRE

(43) Veröffentlichungstag der Anmeldung: 11.08.2021
(73) Patentinhaber: Lumitech Patentverwertung GmbH, 8380 Jennersdorf (AT)
(72) Erfinder: Hoschopf, Hans-Christian, 8380 Jennersdorf (AT); Tasch, Stefan, 8380 Jennersdorf (AT)
(74) Vertreter: Feucker, Max Martin

(56) Entgegenhaltungen:
- WO-A1-2012/128088
- FR-A1- 2 764 787
- US-A1- 2002 089 842

## Beschreibung

Die vorliegende Erfindung betrifft eine Leuchte zum Ausleuchten von Regalmöbeln, insbesondere von Regalfächern, die durch einen oder mehrere Regalböden voneinander getrennt sind. Üblicherweise werden solche Leuchten zur Warenpräsentation verwendet, um Lebensmittel oder andere Gegenstände des alltäglichen Gebrauchs für den Verbraucher gut sichtbar zu präsentieren. Insbesondere werden dabei die einzelnen Regalfächer oder sonstige abgetrennte Bereiche so ausgeleuchtet, dass die jeweiligen Waren besonders attraktiv für den Verbraucher erscheinen. Dabei werden im Folgenden der Einfachheit halber die Begriffe Regalmöbel, Regalfach sowie Regalboden für sämtliche in Frage kommende Möbelarten verwendet. Beispielsweise kann es sich bei dem Regalmöbel auch um eine Truhe, ein Sideboard oder eine Verkaufstheke handeln, wobei die Leuchten dann verschiedene Fächer oder sonstige voneinander getrennte Bereiche ausleuchten. Neben der Farbtemperatur des Lichtes kann auch ein möglichst indirektes und vollständiges Ausleuchten eines entsprechenden Regalfaches für die Warenpräsentation vorteilhaft sein.

Zum vollständigen Ausleuchten eines Regalfaches werden dafür meist mehrere und in verschiedene Richtungen strahlende Leuchten verwendet, insbesondere um die Waren vorteilhaft aus verschiedenen Richtungen zu beleuchten. Handelt es sich bei den zu beleuchtenden Waren um temperaturempfindliche Gegenstände, beispielsweise um Lebensmittel, die in einem Kühlregal angeordnet sind, ist weiterhin die Wärmeeinbringung des verwendeten Leuchtmittels in das Regalfach zu beachten. Normalerweise weisen solche Leuchten längliche Profilleisten mit einem beziehungsweise mehreren in einer Reihe angeordneten Leuchtmittel auf, die innerhalb und entlang der Profilleiste in Richtung der Waren Licht emittieren.

Eine Leuchte ist beispielsweise aus DE 20 2009 017 408 U1 bekannt, wobei ein länglicher und linsenförmiger Profilkörper zusammen mit einer transparenten Abdeckung einen Hohlraum bildet, in welchem eine Reihe von LEDs angeordnet sind, die Licht aus der Abdeckung in Richtung der Waren ausstrahlen. Dabei ist vorgesehen, dass die Leuchte an einer Unterseite eines Regalbodens befestigt wird und einen Bereich eines Regalfaches ausleuchtet. Folglich kann die Leuchte nur ein Regalfach aus einer vorgegebenen Richtung von oberhalb ausleuchten. Die in dem Regalfach angeordneten Waren werden also nur von oben beleuchtet. Dies ist insbesondere nachteilig, wenn die Waren so ausgebildet sind, dass die Ausleuchtung von oben einen Schatten auf den darunterliegenden Regalboden werfen. Zudem werden Teilabschnitte der Waren nicht beleuchtet. Handelt es sich beispielsweise um ein oberhalb der Blickhöhe eines Verbrauches angeordnetes Regalfach, werden die Waren nur unzureichend beleuchtet werden und es kann zusätzlich zu einem Blenden des Verbrauchers durch die Leuchte kommen. Weiterhin verringert die Anbringung der Leuchte innerhalb des Regalfaches das Fachvolumen, wodurch weniger Waren in dem jeweiligen Regalfach gelagert werden können.

Eine weitere Leuchte wird in der DE 20 2015 105 161 U1 offenbart, bei welcher eine Profilleiste frontseitig an einer Vorderkante eines Regalbodens angebracht wird, wobei ein in der Profilleiste angeordnetes Leuchtmittel das Regalfach unterhalb des Regalbodens ausleuchtet. Das frontseitig und in einem Winkel relativ zu einer Regalbodenfläche versetzt angeordnete Leuchtmittel erhellt die in dem unteren Regalfach angeordneten Waren von oben. Dabei werden die Waren entsprechend nur von oben beleuchtet. Einige Teilabschnitte der Waren werden folglich nicht beleuchtet, was eine unzureichende Warenpräsentation zur Folge hat.

Eine weitere Leuchte ist aus der DE 10 2015 120 265 A1 bekannt, wobei eine frontseitig an einem Regalboden angeordnete Profilleiste drei Leuchtmittel ausweist. Dabei leuchtet jeweils ein Leuchtmittel ein oberes Regalfach aus und jeweils zwei Leuchtmittel ein unteres Regalfach aus. Neben der aufwändigen Konstruktion ist zudem nachteilig, dass mindestens zwei Leuchtmittel, welche an unterschiedlichen Bereichen der Profilleiste angeordnet sind, zum Ausleuchten des oberen und unteren Regalfaches notwendig sind. Weiterhin ist mindestens ein Leuchtmittel innerhalb des unteren Regalfaches angeordnet, so dass die Lagerkapazität des unteren Regalfaches verringert wird. Eine weitere Leuchte ist auch aus der WO 2012/128088 A1 bekannt.

Aufgabe der vorliegenden Erfindung ist es, die mit Bezug zum Stand der Technik geschilderten Nachteile zu beseitigen und eine verbesserte Leuchte zum Ausleuchten von Regalmöbeln aufzuzeigen. Es ist weiter Aufgabe der vorliegenden Erfindung eine Leuchte aufzuzeigen, die mit einem Leuchtmittel eine Ausleuchtung eines oberen und eines unteren Regalfaches ermöglicht. Es ist eine weitere Aufgabe der vorliegenden Erfindung eine Leuchte aufzuzeigen, die eine möglichst effiziente Ausleuchtung von Regalmöbeln ermöglicht. Es ist eine weitere Aufgabe der vorliegenden Erfindung eine Leuchte aufzuzeigen, die eine modulare und möglichst kompakte Bauart aufweist.

Gelöst wird die Aufgabe durch eine Leuchte mit den Merkmalen des unabhängigen Anspruchs. Vorteilhafte Weiterbildungen der Leuchte sind in den abhängigen Ansprüchen und in der Beschreibung angegeben.

Gelöst wird die Aufgabe durch eine Leuchte zum Ausleuchten von einem mindestens einen Regalboden aufweisenden Regalmöbel, umfassend: eine erste Profilleiste mit einer ersten Aufnahme und einer zweiten Aufnahme, eine zweite Profilleiste, die direkt oder mittels einer Adapterleiste frontseitig an dem Regalboden anbringbar ist, ein in der ersten Aufnahme angeordnetes Leuchtmittel, das Licht in Richtung der zweiten Profilleiste emittiert, und eine in der zweiten Aufnahme angeordnete optische Linse zum Lenken des emittierten Lichtes des Leuchtmittels, wobei die erste Profilleiste mit der zweiten Profilleiste verbunden ist und die erste Profilleiste zusammen mit der zweiten Profilleiste einen sich in Längsrichtung der Profilleisten erstreckenden und im Querschnitt geschlossenen Hohlraum bilden, und wobei das Leuchtmittel in der ersten Aufnahme und die Linse in der zweiten Aufnahme innerhalb des Hohlraums angeordnet sind, wobei die zweite Profilleiste lichtdurchlässig ist, und die Linse das emittierte Licht gezielt in ein erstes Strahlenbündel und ein zweites Strahlenbündel aufteilt, so dass das erste Strahlenbündel durch einen oberen Bereich der zweiten Profilleiste austritt, um ein oberes Regalfach oberhalb des Regalbodens auszuleuchten, und so dass das zweite Strahlenbündel durch einen unteren Bereich der zweiten Profilleiste austritt, um ein unteres Regalfach unterhalb des Regalbodens auszuleuchten.

Das in dem Hohlraum angeordnete Leuchtmittel emittiert Licht, welches von der optischen Linse gebrochen und reflektiert wird und somit aufgeteilt wird. Eine Linse wird beispielsweise in DE 11 2013 003 456 T5 offenbart. Aufgrund der frontseitigen Anbringung der Leuchte an dem jeweiligen Regalboden kann das gebündelte Licht innerhalb des Hohlraums in einem durch die optische Linse vorgegebenen Winkel in Richtung der zweiten Profilleiste in den Strahlenbündeln gelenkt werden und anschließend aus dem oberen und dem unteren Bereich der lichtdurchlässigen zweiten Profilleiste austreten. Die Strahlenbündel strahlen somit von außerhalb der Regalfächer in diese hinein. Die erste und die zweite Aufnahme sind dabei so ausgebildet, dass das von dem Leuchtmittel in Hauptabstrahlrichtung emittierte Licht auf die optische Linse trifft und durch diese in die zwei Strahlenbündel aufgeteilt wird, welche durch die lichtdurchlässige zweite Profilleiste in dem unteren Bereich und in dem oberen Bereich aus der Leuchte austreten. Das obere und das untere Regalfach beziehungsweise die darin präsentierten Waren werden somit von nur einem Leuchtmittel ausgeleuchtet. Bei der Verwendung von mindestens zwei solcher Leuchten, welche fronseitig auf zwei nebeneinander beziehungsweise übereinanderliegenden Regalböden eines Regalmöbels angebracht sind, können die Waren somit von unten sowie von oben beleuchtet werden.

Die erste Profilleiste und die zweite Profilleiste sind vorzugsweise länglich ausgebildet und weisen entlang ihrer Längsrichtung eine gleichbleibende Querschnittsgestaltung auf. Die erste Profilleiste ist mit der zweiten Profilleiste verbunden, sodass sie zusammen den im Querschnitt geschlossenen Hohlraum bilden. Auf diese Weise wird unter anderem das Ablagern von Staub in dem Inneren der Leuchte verhindert, wodurch eine bessere Lichtausbeute über einen längeren Zeitraum ermöglicht wird. Dabei kann die erste Profilleiste mit der zweiten Profilleiste beispielsweise über eine Steckverbindung oder einen Clipverschluss direkt verbunden sein. Die lichtdurchlässige zweite Profilleiste, welche insbesondere auch transparent ausgebildet sein kann, ist somit ein fester Bestandteil der Leuchte, was insbesondere den Vorteil mit sich bringt, dass keine einzelnen zusätzlichen Lichtausstritte in nur bestimmten Bereichen durch beispielsweise lichtdurchlässige Austrittsblenden ermöglicht werden müssen. Insbesondere könnten solche zusätzlichen Bauteile wie Austrittsblenden durch Vibration aus der Leuchte herausfallen.

Die zweite Profilleiste ist insbesondere so ausgebildet, dass diese frontseitig an einem Regalboden befestigt werden kann. Für die Befestigung kann die zweite Profilleiste beispielsweise auf den Regalboden aufgesteckt werden und/oder mit dem Regalboden verschraubt beziehungsweise verklebt werden. Weiterhin ist denkbar, dass die zweite Profilleiste über eine Adapterleiste an dem Regalboden befestigt wird. Durch die Ausgestaltung der länglichen Profilleisten kann die Leuchte vorteilhaft über die gesamte Länge des Regalbodens angebracht werden.

In der ersten Aufnahme der ersten Profilleiste ist ein Leuchtmittel, vorzugsweise bestehend aus mehreren in Längsrichtung der Profilleisten hintereinander angeordneten Leuchtelementen, angeordnet. Das Leuchtmittel kann beispielsweise in die erste Aufnahme eingesteckt und/oder verklebt sein. Durch die Ausgestaltung der ersten Aufnahme ist vorteilhaft die Hauptabstrahlrichtung, in welche das Leuchtmittel Licht emittiert, vorgebbar.

In der zweiten Aufnahme der ersten Profilleiste ist eine optische Linse angeordnet. Dabei erstreckt sich die optische Linse vorzugsweise ebenfalls in Längsrichtung der ersten Profilleiste. Die optische Linse, vorzugsweise mit einem sogenannten "batwing"-Profil, überdeckt in Querrichtung sowie in Längsrichtung das Leuchtmittel, sodass das von dem Leuchtmittel emittierte Licht von der optischen Linse gebrochen und reflektiert wird. Die Geometrie der Linse ist so ausgebildet, dass das Licht anschließend in zwei Strahlenbündeln aufgeteilt wird. Dabei wird das Licht insbesondere vor dem Austreten an einer oder mehreren Flächen der Linse totalreflektiert. Die Linse verfügt insbesondere über mindestens zwei Austrittsflächen, aus welchen jeweils eines der Strahlenbündel austritt und entsprechend in den oberen Bereich beziehungsweise den unteren Bereich der zweiten Profilleiste gerichtet sind. Die Austrittsflächen können dabei auch aus mehreren Einzelflächen bestehen. Durch die Ausgestaltung der optischen Linse kann vorteilhaft das Aufteilungsverhältnis der Strahlenintensität der beiden Strahlenbündel vorgegeben werden.

Weiterhin ist durch die Ausgestaltung der Linse sowie der Ausgestaltung der zweiten Aufnahme vorteilhaft der Austrittwinkel der Strahlenbündel aus der optischen Linse vorgebbar. Folglich kann durch die Geometrie der Linse auch der obere Bereich und der untere Bereich, aus welchen die Strahlenbündel aus der zweiten lichtdurchlässigen Profilleiste austreten, vorgegeben werden. Eine Lage des oberen Bereiches und des unteren Bereiches wird somit unter anderem durch die Geometrie der Linse festgelegt. Dabei kann sich der obere Bereich und der untere Bereich entlang der zweiten lichtdurchlässigen Profilleiste, abhängig von der Geometrie der Linse, ändern. Zudem wird die Lage des oberen Bereiches und des unteren Bereiches auch durch die Ausgestaltung der zweiten Aufnahme vorgegeben. Auf diese Weise kann durch unterschiedliche Ausgestaltungen der zweiten Aufnahme sowie durch die Geometrie der Linse, die Richtungen der Strahlenbündel und somit der untere Bereich sowie der obere Bereich gewünscht eingestellt werden.

In einer bevorzugten Ausführungsform der Erfindung ist das Leuchtmittel ein LED-Modul mit mehreren in Längsrichtung hintereinander angeordneten LEDs. Die einzelnen LEDs (Leuchtdiode; englisch: light emitting diode), emittieren das Licht in Hauptabstrahlrichtung in Richtung der zweiten Profilleiste unter einem gleichbleibenden Winkel in Querrichtung. Üblicherweise verfügen die einzelnen LEDs dabei selbst über eine primäre Optik, welche die Hauptabstrahlrichtung vorgibt. Es ist auch denkbar, dass mehrere LED-Module mit jeweils mehreren hintereinander angeordneten LEDs hintereinander in Längsrichtung in mehreren ersten Aufnahmen angeordnet sind. In diesem Fall überdeckt eine optische Linse alle LED-Module oder mehrere optische Linsen, welche in unterschiedlichen zweiten Aufnahmen angeordnet sein können, jeweils ein LED-Modul. Das LED-Modul kann in die erste Aufnahme geschoben, verklemmt und/oder verklebt werden.

Die Verwendung eines LED-Moduls bringt unter anderem den Vorteil mit sich, dass verhältnismäßig wenig Wärmeeinbringung in die Leuchte und somit auf den Regalboden beziehungsweise auf Waren eingebracht wird. Neben einer geringeren Wärmeentwicklung benötigen LEDs zur Erzeugung von Licht auch weniger Energie als beispielsweise Glühbirnen. LED-Module bringen den zusätzlichen Vorteil mit sich, dass die Lichtintensität und die Farbtemperatur individuell an die jeweiligen Ausleuchtungsbedingen verhältnismäßig einfach angepasst werden können. Damit ist die LED-Technologie prädestiniert für den Einsatz in Leuchten zur Ausleuchtung von Regalmöbeln für die Warenpräsentation.

In einer weiteren bevorzugten Ausführungsform der Erfindung ist eine der zweiten Profilleiste abgewandte Frontfläche der ersten Profilleiste relativ zu einer Grundfläche der ersten Aufnahme mit einem Winkel geneigt, sodass die durch die Frontfläche und die Grundfläche aufgespannten Ebenen einen in Längsrichtung der Profilleisten gleichbleibenden Schnittwinkel aufweisen, wobei durch die Grundfläche eine Hauptabstrahlrichtung, in die das Leuchtmittel Licht emittiert, vorgegeben ist. Im montierten Zustand der Leuchte an einem Regalmöbel ist insbesondere die Frontfläche für den Verbraucher sichtbar. Die zur Frontfläche versetzte Grundfläche der ersten Aufnahme ist dazu geeignet, die Richtung, in die das Leuchtmittel Licht emittiert, einzustellen. Beispielsweise wird ein LED-Modul auf die Grundfläche der ersten Aufnahme aufgeklebt. Grundsätzlich kann die Grundfläche beliebig ausgeführt sein. Insbesondere kann die Richtung, in die das Leuchtmittel Licht emittiert, auch durch einen Einschubkanal der ersten Aufnahme oder durch ein zusätzliches Bauteil in Form eines Keils vorgegeben werden. Dabei kann die dem Verbraucher zugewandte Frontfläche im montierten Zustand vorteilhaft einen Winkel gegenüber dem Regalboden aufweisen. Die Frontfläche kann also durch die Ausgestaltung der Grundfläche unabhängig von der Hauptabstrahlrichtung, in die das Licht von dem Leuchtmittel emittiert wird, einen Winkel zu dem Regalboden aufweisen.

Dabei ist die Frontfläche im Querschnitt vorzugsweise als ebene Fläche ausgebildet. Die Frontfläche kann jedoch auch gewölbt sein. Auch ist denkbar, dass die Frontfläche wellenförmig oder kurvenförmig ausgebildet ist. In diesem Fall verläuft die durch die jeweils außenliegenden Enden der Frontfläche aufgespannte Ebene innerhalb des Bauteils. Die Grundfläche ist dann ebenfalls zu der Ebene mit dem Winkel geneigt. Auf diese Weise kann vorteilhaft die Richtung, in die das Leuchtmittel Licht emittiert, insbesondere in Richtung der optischen Linse, insbesondere unabhängig von der Ausgestaltung der Frontfläche, vorgegeben werden.

In einer weiteren bevorzugten Ausführungsform der Erfindung ist die optische Linse so ausgebildet, dass die Strahlenbündel die durch die Grundfläche der ersten Aufnahme aufgespannte Ebene nicht schneiden. Die aus der optischen Linse austretenden Strahlenbündel verlaufen somit von der Grundfläche weg und in Richtung der zweiten Profilleiste. Auf diese Weise wird das Licht vorteilhaft in Richtung des oberen Bereichs und des unteren Bereichs gelenkt. Die Strahlenbündel treten aus der lichtdurchlässigen zweiten Profilleiste in den vorgegebenen Bereichen aus und beleuchten dadurch das obere und das untere Regalfach.

In einer weiteren bevorzugten Ausführungsform der Erfindung ist die optische Linse so ausgebildet, dass das erste Strahlenbündel weniger als 45% einer Gesamtlichtintensität des ersten Strahlenbündels und des zweiten Strahlenbündels aufweist, vorzugsweise weniger als 40%, besonders bevorzugt weniger als 35%. Die aus den Austrittflächen der optischen Linse austretenden Strahlenbündel weisen zusammen die Gesamtlichtintensität auf. Dabei wird vorzugsweise durch die Ausgestaltung der Linse die Gesamtlichtintensität der Strahlenbündel so aufgeteilt, dass weniger als 45% der Gesamtlichtintensität durch das erste Strahlenbündel in Richtung des oberen Bereichs und somit in das obere Regalfach ausgegeben werden.

In einer weiteren bevorzugten Ausführungsform der Erfindung ist die optische Linse so ausgebildet, dass das zweite Strahlenbündel mehr als 55% der Gesamtlichtintensität aufweist, vorzugsweise mehr als 60%, besonders bevorzugt mehr als 65%. Durch die Ausgestaltung der Linse kann somit die Gesamtlichtintensität des zweiten Strahlenbündels mehr als 55% aufweisen. Folglich kann durch das aus dem zweiten Bereich der zweiten Profilleiste austretende zweite Strahlenbündel mehr Licht auf die im unteren Regalfach angeordneten Waren von oben eingebracht werden.

In einer weiteren bevorzugten Ausführungsform der Erfindung sind zumindest in dem oberen Bereich und in dem unteren Bereich in die zweite Profilleiste Streupartikel integriert. Dabei sind die Streupartikel vorzugsweise in sämtlichen Bereichen der zweiten Profilleiste integriert, durch welche Licht austreten soll. Die Streupartikel bewirken eine möglichst homogene Abstrahlung des Lichts in die Regalfächer. Mithin entstehen weniger punktuelle Reflektionen auf den Waren beziehungsweise dem Regalboden oder sonstigen Bereichen des Regalfaches. Auf diese Weise kann eine möglichst gleichmäßige Ausleuchtung des entsprechenden Regalfachs mit möglichst indirekt wirkender Beleuchtung erreicht werden.

In einer weiteren bevorzugten Ausführungsform der Erfindung ist in dem oberen Bereich und/oder in dem unteren Bereich der zweiten Profilleiste ein optisches Mittel zur Lichtlenkung und/oder Lichthomogenisierung des jeweiligen Strahlenbündels angeordnet. Die optischen Mittel zur Lichtlenkung können beispielsweise über Einschubfächer in weiteren Aufnahmen, welche an der zweiten Profilleiste im Hohlraum angeordnet sind, befestigt sein. Das optische Mittel zur Lichtlenkung kann beispielsweise in Form einer mikrostrukturierten Folie an der zweiten Profilleiste innerhalb des Hohlraums oder von außen aufgeklebt werden. Dabei werden die optischen Mittel in den jeweiligen unteren und/oder oberen Bereichen an der zweiten Profilleiste befestigt. Weitere Arten von optischen Mitteln wie zum Beispiel weitere Linsen oder Prismen sind ebenfalls denkbar. Durch die optischen Mittel kann die Ausleuchtung der Regalfächer zusätzlich angepasst werden. Dabei bewirken die optischen Mittel beispielsweise eine höhere Homogenisierung des Lichtes oder eine zusätzliche Lichtlenkung.

In einer weiteren bevorzugten Ausführungsform der Erfindung ist der durch die erste Profilleiste und die zweite Profilleiste gebildete Hohlraum seitlich durch jeweils eine mit den Profilleisten verbindbare Endkappe abgedeckt. Die Endkappe kann beispielsweise seitlich auf die Profilleisten insbesondere lösbar aufgesteckt und/oder mit diesen verschraubt werden. Die Endkappen bewirken, dass die Leuchte einen gänzlich, das bedeutet auch in Längsrichtung, geschlossenen Hohlraum bilden. Dadurch kann beispielsweise das Eindringen von Schmutz oder Insekten in den Hohlraum beziehungsweise die Leuchte selbst verhindert werden. Somit wird sichergestellt, dass die Leuchtmittel, die optische Linse sowie der jeweils obere und untere Bereich des Lichtaustritts nicht verschmutzt beziehungsweise eine sich über die Zeit verringernde Lichtausbeute verhindert wird. Zusätzlich kann zwischen der Endkappe und den Profilleisten ein Mittel zur weiteren Abdichtung angeordnet sein. Vorzugsweise ist zumindest eine Endkappe demontierbar, sodass durch das Leuchtmittel, die optische Linse sowie die zusätzlichen optischen Mittel ausgetauscht werden können, ohne dass die Profilleisten voneinander getrennt werden müssen. Beispielsweise kann durch Austauschen der optischen Linse die Lichtaufteilung und/oder die Richtung des Lichtsaustritts aus dem unteren und/oder oberen Bereich gewünscht angepasst werden. Weiterhin kann so ein defektes Leuchtmittel oder Leuchtelement besonders einfach ausgetauscht werden.

In einer weiteren bevorzugten Ausführungsform der Erfindung ist die Frontfläche der ersten Profilleiste zum Aufbringen von Beschriftungen ausgebildet. Die Frontfläche bildet dabei insbesondere jenen Teil der Leuchte, welcher für den Verbraucher im montierten Zustand sichtbar ist. Durch Aufbringen von Hinweisschildern oder sonstigen informationshaltigen Elementen können so weitere Informationen bezüglich der in den Regalfächern angeordneten Waren vermittelt werden. Bei den Beschriftungen handelt es sich insbesondere um sogenannte Preistags. Auch können beispielsweise weitere Profilleisten in Form von durchsichtigen und auf die Frontfläche angepassten Abdeckungen an der Frontfläche beziehungsweise der ersten Profilleiste angebracht werden. Die Hinweisschilder sind dann durch diese zusätzlichen Abdeckungen sichtbar und vor äußeren Einflüssen geschützt.

In einer weiteren bevorzugten Ausführungsform der Erfindung weist die zweite Profilleiste Mittel zum Verbinden mit der Adapterleiste auf, wobei die Adapterleiste an dem Regalboden anbringbar ist. Dabei ist die Adapterleiste vorzugsweise aus Kunststoff. Beispielsweise handelt es sich bei den Mitteln zum Verbinden um vorstehende Klemmstege oder korrespondierende Einschubfächer. Durch das Verwenden einer Adapterleiste kann die Leuchte an verschieden dimensionierte Regalböden angebracht werden. Weiterhin ist durch die Ausgestaltung der Adapterleiste insbesondere ein Abstand der Leuchte zum Regalbodenfach vorgebbar. Ein besonderer Vorteil der Verwendung einer Adapterleiste besteht darin, dass ebenfalls ein Winkel der Leuchte relativ zu einer Regalbodenfläche des entsprechenden Regalbodens durch die Ausgestaltung der Adapterleiste und den Mitteln einstellbar ist. Folglich kann durch die Adapterleiste ebenfalls auf den Winkel der Lichteinbringung in die Regalfächer Einfluss genommen werden und somit die Ausleuchtung des jeweiligen Regalfaches individuell angepasst werden. Dadurch wird weiterhin ein Anpassen des Winkels der Frontfläche relativ zu der Frontseite des jeweiligen Regalbodenfaches ermöglicht. Beispielsweise kann durch die Adapterleiste der jeweilige Winkel einer Frontfläche der Leuchte entsprechend der Regalfachbodenhöhe so angepasst werden, dass dem Verbraucher die Sicht auf die Frontfläche erleichtert wird.

In einer besonders bevorzugten Ausführungsform der Erfindung besteht die erste Profilleiste aus Kunststoff, beispielsweise aus Acrylnitril-Butadien-Styrol Copolymer (ABS), Polymethylmethacrylat (PMMA) oder Polycarbonat (PC). Dabei handelt es sich vorzugsweise um lichtundurchlässigen Kunststoff. Auf diese Weise kann eine Blendwirkung des Verbrauchers durch das Leuchtmittel verhindert werden. Zudem kann die erste Profilleiste aus farbigem Kunststoff bestehen. Somit kann individuell die Farbe der Frontfläche und somit der für den Verbraucher hauptsächlich sichtbare Bestandteil der Leuchte gewünscht angepasst werden. Zusätzlich bietet eine Profilleiste aus Kunststoff den weiteren Vorteil, dass Kunststoff einen geringeren Wärmeleitungskoeffizienten als beispielsweise Aluminium aufweist. Durch diese zusätzliche Isolationswirkung des Materials Kunststoff wird beispielsweise verhindert, dass zusätzliche eine Abwärme des Leuchtmittels über die Profilleisten in den Regalboden und somit in die entsprechenden Regalfächer eingebracht wird. Folglich kann ein solches Regalmöbel, zum Beispiel als Kühlregal ausgebildet, mit einer ersten Profilleiste aus Kunststoff effizienter betrieben werden, da weniger Wärmeeinbringung in dieses eingebracht wird.

Dabei ist insbesondere vorgesehen, dass die erzeugte Wärme beispielsweise über die Endkappen seitlich nach außen abgegeben werden kann. Dazu können die Endkappen beispielsweise aus einem Material mit einem höheren Wärmeleitungskoeffizienten als dem Material Kunststoff bestehen, um die Wärme gezielt aus der Leuchte auszubringen und an die Umgebung abzugeben. Auch denkbar ist, dass die erste Profilleiste ebenfalls aus lichtdurchlässigem oder teilweise lichtdurchlässigem Material besteht. Entsprechend kann eventuell rückwärts reflektiertes Licht aus dem Hohlraum der Leuchte in Richtung der Frontfläche der ersten Profilleiste gelangen. Auf diese Weise können an der Frontfläche angeordnete Hinweisschilder mit einer Art Hintergrundbeleuchtung ausgestattet und somit indirekt erhellt werden. In diesem Fall werden vorzugsweise Maßnahmen getroffen, um eine Blendwirkung der Verbraucher durch gegebenenfalls rückwärts in Richtung der Frontfläche reflektiertes Licht aus dem Hohlraum der Leuchte zu verhindern.

In einer weiteren besonders bevorzugten Ausführungsform der Erfindung sind in die erste Profilleiste thermisch leitfähige Partikel integriert. Die thermisch leitfähigen Partikel sind dabei in das Material, aus welchem die erste Profilleiste besteht, integriert. Das Material der thermisch leitfähigen Partikel weist dabei vorzugsweise einen höheren Wärmeleitungskoeffizienten auf als das übrige Material der ersten Profilleiste und trägt somit zu einer optimierten beziehungsweise effizienteren Wärmeableitung der Leuchte bei. Vorzugsweise werden die thermisch leitfähigen Partikel dem Material, aus welchem die erste Profilleiste besteht, bei der Herstellung beigemengt. Handelt es sich dabei um Kunststoff, werden die thermisch leitfähigen Partikel vorzugsweise bei der Herstellung der ersten Profilleiste als Additiv hinzugefügt. Auch ist denkbar, dass zur Herstellung der ersten Profilleiste ein Kunststoff verarbeitet wird, welcher bereits die thermisch leitfähigen Partikel enthält. Weiterhin können die Partikel auch stabförmig ausgebildet sein und geordnet oder ungeordnet in der ersten Profilleiste angeordnet sein.

Bei den thermisch leitfähigen Partikel kann es sich um elektrisch isolierende Partikel oder um elektrisch leitende Partikel handeln. Durch die thermische Leitfähigkeit der Partikel kann insgesamt die Wärmeleitfähigkeit der ersten Profilleiste erhöht werden. Folglich kann Wärme besser aus der Leuchte, insbesondere über die erste Profilleiste, ausgebracht werden. Beispielsweise kann es sich bei den thermisch leitfähigen und elektrisch isolierenden Partikeln um Magnesiumoxid, Aluminiumoxid oder bevorzugt um Aluminiumnitrid handeln. Beispielsweise kann es sich bei den thermisch leitfähigen und elektrisch leitenden Partikeln um Graphit, Eisen, oder bevorzugt um Aluminium handeln. Insbesondere ist auch denkbar, dass mehrere unterschiedliche thermisch leitfähige Partikel in die erste Profilleiste integriert werden. Mittels der Partikel kann die Höhe einer Betriebstemperatur, welche sich insbesondere nach einiger Betriebszeit der Leuchte einstellt, vorteilhaft verringert werden und die Leuchte effizienter betrieben werden.

In einer weiteren besonders bevorzugten Ausführungsform der Erfindung besteht die zweite Profilleiste aus lichtdurchlässigem Kunststoff, beispielsweise aus Polymethylmethacrylat (PMMA), Polycarbonat (PC) oder Cycloolefin-Copolymer. Ist die zweite Profilleiste direkt am Regalfachboden montierbar, bewirkt dies ebenfalls die Vorteile bezüglich der Isolierwirkung des Kunststoffs. Ist die zweite Profilleiste über eine Adapterleiste am Regalfachboden befestigt, ist die Adapterleiste vorzugsweise ebenfalls aus Kunststoff. Bei der Verwendung von Kunststoff als Material für die zweite Profilleiste ist es besonders einfach möglich, Streupartikel in den lichtdurchlässigen beziehungsweise transparenten Kunststoff zu integrieren. Bei den Profilleisten handelt es sich vorzugsweise um extrudierte Kunststoffteile, wobei diese in beliebigen Längen realisiert werden können.

Die Erfindung betrifft weiterhin ein Regalmöbel mit mindestens zwei Regalfächern die durch mindestens einen Regalboden voneinander getrennt sind, aufweisend zumindest eine erfindungsgemäße Leuchte. Dabei ist die Leuchte vorteilhaft an dem Regalboden befestigt, so dass das Regalfach oberhalb des Regalbodens und das Regalfach unterhalb des Regalbodens ausgeleuchtet werden. Die Leuchte ist dabei vorzugsweise an einer Frontseite des Regalbodens durch eine entsprechende Ausgestaltung der zweiten Profilleiste und/oder durch eine Adapterleiste befestigt. Wenn das Regalmöbel mindestens zwei benachbarte Regalböden aufweist, ist bevorzugt an jeweils beiden benachbarten Regalböden eine Leuchte befestigt. Dadurch kann vorteilhaft ein zwischen den zwei benachbarten Regalböden befindliches mittleres Regalfach von oben und von unten ausgeleuchtet werden.

In einer bevorzugten Ausführungsform der Erfindung ist vorgesehen, dass die Leuchte mit einer Adapterleiste an dem Regalboden befestigt ist, dadurch gekennzeichnet, dass die Adapterleiste so ausgebildet ist, dass die Frontfläche der ersten Profilleiste der Leuchte einen Neigungswinkel zu dem Regalboden aufweist. Durch die Verwendung einer Adapterleiste kann vorteilhaft der Neigungswinkel der Frontfläche zu dem Regalboden eingestellt werden. Weiterhin kann ein Abstand zwischen der mindestens einen Leuchte und dem Regalboden ermöglicht werden, so dass die Strahlenbündel aus einer gewissen Entfernung in die Regalfächer leuchten. Auf diese Weise können ebenfalls weiter von der Leuchte entfernte Bereiche beziehungsweise weiter hinten liegende Bereiche des jeweiligen Regalfaches ausgeleuchtet werden.

Dem Fachmann auf dem Gebiet der Auslegung von Leuchten für Regalmöbel ist klar, dass weitere Bauteile in der Leuchte angeordnet sein können. Beispielsweise kann eine Steuerung in der Leuchte integriert sein. Eine weitere Möglichkeit stellt das Versorgen des Leuchtmittels mit Strom über stromführende Leitungen dar, welche in die Leuchte eingebracht werden. Dichtungsringe, Sensoren, Bauteile zum Anpassen der Farbtemperatur und/oder der Lichtintensität, weitere Profilleisten sowie sonstige Bauteile können im Hohlraum und/oder an einer Außenseite der Leuchte angeordnet werden.

Die Erfindung sowie das technische Umfeld werden im Folgenden anhand der Figuren beispielshaft erläutert. Es zeigen schematisch:
- Figur 1:: eine Schnittansicht einer Leuchte, die mit einer Adapterleiste an einem Regalfachboden montierbar ist,
- Figur 2:: ein Regalmöbel mit zwei montierten Leuchten gemäß Figur 1.

Die in den Figuren dargestellte Leuchte 1 umfasst eine erste Profilleiste 2 mit einer ersten Aufnahme 3 sowie einer zweiten Aufnahme 4, wobei die erste Profilleiste 2 mit einer zweiten Profilleiste 5 mittels einer Einschub-Klemmverbindung verbunden ist. Die zweite Profilleiste 5 weist auf der der ersten Profilleiste 2 abgewandten Seite zwei Verbindungswinkel 18 zur Verbindung mit einer Adapterleiste 6 auf. In der ersten Aufnahme 3 ist ein Leuchtmittel 7 in Form eines sich in Längsrichtung erstreckenden LED-Moduls angeordnet. Das Leuchtmittel 7 wird dabei durch eine sich ebenfalls in Längsrichtung der Profilleisten 2, 5 erstreckende optische Linse 8 überdeckt, wobei die optische Linse 8 über eine Einschub-Klemmverbindung in der zweiten Aufnahme 4 fixiert ist. Die erste Aufnahme 3 weist dabei eine Grundfläche 15 auf, welche zu einer Frontfläche 14 der ersten Profilleiste 2 geneigt ist beziehungsweise einen Winkel in Querrichtung zu der Frontfläche 14 aufweist. Das Leuchtmittel 7 emittiert Licht in Richtung der zweiten Profilleiste 5 beziehungsweise in Richtung der optischen Linse 8.

Dabei wird das Licht durch die optische Linse 8 in ein erstes Strahlenbündel 10 und ein zweites Strahlenbündel 11 aufgeteilt, wobei das erste Strahlenbündel 10 in Richtung eines oberen Bereiches 12 der zweiten Profilleiste 5 gelenkt wird und das zweite Strahlenbündel 11 in Richtung eines unteren Bereichs 13 der zweiten Profilleiste 5 gelenkt wird. Die zwei Strahlenbündel 10, 11 treten zunächst aus der optischen Linse 8 an jeweils einer Austrittsfläche 19 aus und verlaufen innerhalb eines Hohlraums 9 zu den jeweiligen Bereichen 12, 13. Die zweite Profilleiste 5 ist aus einem lichtdurchlässigen Kunststoff, sodass die Strahlenbündel in den Bereichen 12, 13 austreten können. Die erste Profilleiste 2 ist aus einem lichtundurchlässigen Kunststoff ausgebildet. Der durch die zwei Profilleisten 2, 5 gebildete Hohlraum 9 ist seitlich durch jeweils eine nicht dargestellte Endkappe seitlich abgedichtet, sodass die Leuchte 1 geschlossen ist. Die Endkappen werden dabei über drei Gewindelöcher 17 mit den Profilleisten 2, 5 durch Schrauben verbunden.

In der Figur 2 sind zwei Leuchten 1 an einem Regalmöbel 20 angebracht. Die Frontfläche 14 der ersten Profilleiste 2 kann für das Aufbringen von Beschriftungen verwendet werden, sodass durch den Neigungswinkel der Frontfläche 14 relativ zu einem Regalboden 23 die Beschriftungen durch einen Verbraucher 25 gut erkennbar sind. Dabei weist das Regalmöbel 20 zwei Regalböden 23 auf, sodass ein oberes Regalfach 21, ein mittleres Regalfach 24 sowie ein unteres Regalfach 22 gebildet werden. Dabei sind an den das mittlere Regalfach 24 grenzenden Regalböden 23 jeweils eine Leuchte 1, 1' mittels einer Adapterleiste 6 frontseitig angebracht. Die Leuchte 1 leuchtet mit einem ersten Strahlenbündel 10 in das obere Regalfach 21 und mit einem zweiten Strahlenbündel 11 in das darunterliegende mittlere Regalfach 24. Die an dem unteren Regalboden 23 des mittleren Regalfaches 24 angebrachte Leuchte 1' leuchtet mit einem ersten Strahlenbündel 10' in das mittlere Regalfach 24 und mit einem zweiten Strahlenbündel 11' in das darunterliegende untere Regalfach 22. Das mittlere Regalfach 24 wird somit von oben als auch von unten ausgeleuchtet. Die in Figur 2 dargestellten Leuchten 1, 1' weisen jeweils bezüglich ihrer Frontfläche 14 einen Neigungswinkel gegenüber dem jeweiligen Regalboden 23 beziehungsweise zu einer entsprechenden Regalfachbodenfläche auf. Der Verbraucher 25 kann somit die auf den Frontflächen 14 angebrachten Beschriftungen gut erkennen und wird dabei nicht von den jeweiligen Strahlenbündeln 10, 10', 11, 11' geblendet.

Die in Figur 1 dargestellte Leuchte 1 ist modular zusammengebaut. Beispielsweise ist die optische Linse 8 nach einem Demontieren einer der Endkappen austauschbar. Somit kann durch ein Austauschen der optischen Linse 8 ein Teilungsverhältnis der Strahlenbündel 10, 11 ohne großen Aufwand angepasst werden. Weiterhin können defekte LED-Module einfach ausgetauscht werden. Die Adapterleiste 6 kann wie in Figur 2 abgebildet an einem Regalboden frontseitig eingehangen und aufgeklippt werden. Dadurch wird die Leuchte 1 durch die zweite Profilleiste 5 an dem jeweiligen Regalboden 23 fixiert. Bei dieser Anordnung weist die Leuchte 1 einen Abstand zu einer Vorderseite des jeweiligen Regalbodens 23 auf. Auf diese Weise kann die Leuchte 1 vor dem Regalboden 23 in einem vorgegebenen Abstand montiert werden und auch weiter hinten liegende Bereiche des jeweiligen Regalfaches ausleuchten.

### Bezugszeichenliste

- 1, 1': Leuchte
- 2: erste Profilleiste
- 3: erste Aufnahme
- 4: zweite Aufnahme
- 5: zweite Profilleiste
- 6: Adapterleiste
- 7: Leuchtmittel
- 8: optische Linse
- 9: Hohlraum
- 10, 10': erstes Strahlenbündel
- 11, 11': zweites Strahlenbündel
- 12: oberer Bereich
- 13: unterer Bereich
- 14: Frontfläche
- 15: Grundfläche
- 17: Gewindelöcher
- 18: Verbindungswinkel
- 19: Austrittsflächen
- 20: Regalmöbel
- 21: Regalfach (oben)
- 22: Regalfach (unten)
- 23: Regalboden
- 24: Regalfach (mittleres)
- 25: Verbraucher

## Patentansprüche

1. Leuchte (1) zum Ausleuchten von einem mindestens einen Regalboden aufweisenden Regalmöbel, umfassend:
- eine erste Profilleiste (2) mit einer ersten Aufnahme (3) und einer zweiten Aufnahme (4),
- eine zweite Profilleiste (5), die direkt oder mittels einer Adapterleiste (6) frontseitig an dem Regalboden anbringbar ist,
- ein in der ersten Aufnahme (3) angeordnetes Leuchtmittel (7), das Licht in Richtung der zweiten Profilleiste (5) emittiert, und
- eine in der zweiten Aufnahme (4) angeordnete optische Linse (8) zum Lenken des emittierten Lichtes des Leuchtmittels (7),
• wobei die erste Profilleiste (2) mit der zweiten Profilleiste (5) verbunden ist und die erste Profilleiste (2) zusammen mit der zweiten Profilleiste (5) einen sich in Längsrichtung der Profilleisten (2, 5) erstreckenden und im Querschnitt geschlossenen Hohlraum (9) bilden, und
• wobei das Leuchtmittel (7) in der ersten Aufnahme (3) und die optische Linse (8) in der zweiten Aufnahme (4) innerhalb des Hohlraums (9) angeordnet sind, wobei
• die zweite Profilleiste (5) lichtdurchlässig ist, und
• die optische Linse (8) das emittierte Licht gezielt in ein erstes Strahlenbündel (10) und ein zweites Strahlenbündel (11) aufteilt, so dass das erste Strahlenbündel (10) durch einen oberen Bereich (12) der zweiten Profilleiste (5) austritt, um ein oberes Regalfach oberhalb des Regalbodens auszuleuchten, und so dass das zweite Strahlenbündel (11) durch einen unteren Bereich (13) der zweiten Profilleiste (5) austritt, um ein unteres Regalfach unterhalb des Regalbodens auszuleuchten.

2. Leuchte (1) nach Anspruch 1, wobei das Leuchtmittel (7) ein LED-Modul mit mehreren in Längsrichtung hintereinander angeordneten LEDs ist.

3. Leuchte (1) nach wenigstens einem der vorhergehenden Ansprüche, wobei eine der zweiten Profilleiste (5) abgewandte Frontfläche (14) der ersten Profilleiste (2) relativ zu einer Grundfläche (15) der ersten Aufnahme (3) mit einem Winkel geneigt ist, sodass die durch die Frontfläche (14) und die Grundfläche (15) aufgespannten Ebenen einen in Längsrichtung der Profilleisten (2, 5) gleichbleibenden Schnittwinkel aufweisen, wobei durch die Grundfläche (15) eine Hauptabstrahlrichtung, in die das Leuchtmittel (7) Licht emittiert, vorgegeben ist.

4. Leuchte (1) nach wenigstens einem der vorhergehenden Ansprüche, wobei die optische Linse (8) so ausgebildet ist, dass die Strahlenbündel (10,11) die durch die Grundfläche (15) der ersten Aufnahme (2) aufgespannte Ebene nicht schneiden.

5. Leuchte (1) nach wenigstens einem der vorhergehenden Ansprüche, wobei die optische Linse (8) so ausgebildet ist, dass das erste Strahlenbündel (10) weniger als 45% einer Gesamtlichtintensität des ersten Strahlenbündels (10) und des zweiten Strahlenbündels (11) aufweist, vorzugsweise weniger als 40%, besonders bevorzugt weniger als 35%.

6. Leuchte (1) nach wenigstens einem der vorhergehenden Ansprüche, wobei die optische Linse (8) so ausgebildet ist, dass das zweite Strahlenbündel (11) mehr als 55% der Gesamtlichtintensität aufweist, vorzugsweise mehr als 60%, besonders bevorzugt mehr als 65%.

7. Leuchte (1) nach wenigstens einem der vorhergehenden Ansprüche, wobei zumindest in dem oberen Bereich (12) und in dem unteren Bereich (13) in die zweite Profilleiste (5) Streupartikel integriert sind.

8. Leuchte (1) nach wenigstens einem der vorhergehenden Ansprüche, wobei in dem oberen Bereich (12) und/oder in dem unteren Bereich (13) der zweiten Profilleiste (5) ein optisches Mittel zur Lichtlenkung und/oder Licht-Homogenisierung des jeweiligen Strahlenbündels (10, 11) angeordnet ist.

9. Leuchte (1) nach wenigstens einem der vorhergehenden Ansprüche, wobei der durch die erste Profilleiste (2) und die zweite Profilleiste (5) gebildete Hohlraum (9) seitlich durch jeweils eine mit den Profilleisten (2, 5) verbindbare Endkappe (16) abgedeckt ist.

10. Leuchte (1) nach wenigstens einem der vorhergehenden Ansprüche, wobei die Frontfläche (14) der ersten Profilleiste (2) zum Aufbringen von Beschriftungen ausgebildet ist.

11. Leuchte (1) nach wenigstens einem der vorhergehenden Ansprüche, wobei die zweite Profilleiste (5) Mittel zum Verbinden mit der Adapterleiste (6) aufweist, wobei die Adapterleiste (6) an dem Regalboden anbringbar ist.

12. Leuchte (1) nach wenigstens einem der vorhergehenden Ansprüche, wobei die erste Profilleiste (2) aus Kunststoff, beispielsweise aus Acrylnitril-Butadien-Styrol Copolymer (ABS), Polymethylmethacrylat (PMMA) oder Polycarbonat (PC), besteht.

13. Leuchte (1) nach wenigstens einem der vorhergehenden Ansprüche, wobei in die erste Profilleiste (2) thermisch leitfähige Partikel integriert sind.

14. Regalmöbel (20) mit mindestens zwei Regalfächern (21, 22), die durch mindestens einen Regalboden (23) voneinander getrennt sind, aufweisend zumindest eine Leuchte (1) nach wenigstens einem der vorhergehenden Ansprüche.

15. Regalmöbel (20) nach Anspruch 14, (20); wobei die Leuchte (1) mit einer Adapterleiste (6) an dem Regalboden (23) befestigt ist, **dadurch gekennzeichnet, dass** die Adapterleiste (6) so ausgebildet ist, dass die Frontfläche (14) der ersten Profilleiste (2) einen Neigungswinkel zu dem Regalboden (23) aufweist.

## Claims

1. A luminaire (1) for illuminating a shelving unit having at least one shelf, comprising:
- a first profile strip (2) with a first reception (3) and a second reception (4),
- a second profile strip (5) which can be attached directly or by means of an adapter strip (6) to the front face of the shelf,
- a lighting means (7) which is arranged in the first reception (3) and which emits light in the direction of the second profile strip (5), and
- an optical lens (8) which is arranged in the second reception (4) for directing the emitted light of the lighting means (7),
• wherein the first profile strip (2) is connected to the second profile strip (5), and the first profile strip (2) together with the second profile strip (5) form a cavity (9) which extends in the longitudinal direction of the profile strips (2, 5) and which is closed in cross section, and
• wherein the lighting means (7) is arranged in the first reception (3) and the optical lens (8) is arranged in the second reception (4) inside the cavity (9),
• wherein the second profile strip (5) is light-permeable and
• the optical lens (8) divides the emitted light in a targeted manner into a first beam (10) and a second beam (11) such that the first beam (10) exits through an upper region (12) of the second profile strip (5) in order to illuminate an upper shelf compartment above the shelf, and such that the second beam (11) exits through a lower region (13) of the second profile strip (5) in order to illuminate a lower shelf compartment below the shelf.

2. The luminaire (1) according to Claim 1, wherein the lighting means (7) is an LED module with a plurality of LEDS arranged one behind the other in the longitudinal direction.

3. The luminaire (1) according to at least one of the preceding claims, wherein a front surface (14) of the first profile strip (2) facing away from the second profile strip (5) is inclined at an angle relative to a bottom surface (15) of the first reception (3) such that the planes spanned by the front surface (14) and the bottom surface (15) have a cutting angle which remains the same in the longitudinal direction of the profile strips (2, 5), wherein a main emission direction, in which the lighting means (7) emits light, is predetermined by the bottom surface (15).

4. The luminaire (1) according to at least one of the preceding claims, wherein the optical lens (8) is configured such that the beams (10, 11) do not intersect the plane spanned by the bottom surface (15) of the first reception (2).

5. The luminaire (1) according to at least one of the preceding claims, wherein the optical lens (8) is configured such that the first beam (10) has less than 45 % of a total light intensity of the first beam (10) and the second beam (11), preferably less than 40 %, particularly preferably less than 35 %.

6. The luminaire (1) according to at least one of the preceding claims, wherein the optical lens (8) is configured such that the second beam (11) has more than 55 % of the total light intensity, preferably more than 60 %, particularly preferably more than 65%.

7. The luminaire (1) according to at least one of the preceding claims, wherein at least in the upper region (12) and in the lower region (13) scatter particles are integrated in the second profile strip (5).

8. The luminaire (1) according to at least one of the preceding claims, wherein an optical means is arranged in the upper region (12) and/or in the lower region (13) of the second profile strip (5) for light guidance and/or homogenizing the light of the respective beam (10, 11).

9. The luminaire (1) according to at least one of the preceding claims, wherein the cavity (9) formed by the first profile strip (2) and the second profile strip (5) is covered at the side in each case by an end cap (16) which can be connected to the profile strips (2, 5).

10. The luminaire (1) according to at least one of the preceding claims, wherein the front surface (14) of the first profile strip (2) is configured for applying labelling.

11. The luminaire (1) according to at least one of the preceding claims, wherein the second profile strip (5) has means for connecting to the adapter strip (6), wherein the adapter strip (6) can be attached to the shelf.

12. The luminaire (1) according to at least one of the preceding claims, wherein the first profile strip (2) consists of plastics, for example of acrylonitrile butadiene styrene copolymer (ABS), polymethyl methacrylate (PMMA) or polycarbonate (PC).

13. The luminaire (1) according to at least one of the preceding claims, wherein thermally conductive particles are integrated in the first profile strip (2).

14. A shelving unit (20) comprising at least two shelf compartments (21, 22), which are separated from one another by at least one shelf (23), having at least one luminaire (1) according to at least one of the preceding claims.

15. The shelving unit (20) according to Claim 14, wherein the luminaire (1) is fastened to the shelf (23) by an adapter strip (6), **characterized in that** the adapter strip (6) is configured such that the front surface (14) of the first profile strip (2) has an angle of inclination relative to the shelf (23).

## Revendications

1. Eclairage (1) pour éclairer un meuble à étagères comportant au moins un fond d'étagère comprenant :
- un premier listeau profilé (2) avec un premier logement (3) et un deuxième logement (4),
- un deuxième listeau profilé (5), qui peut être placé frontalement sur le fond d'étagère directement ou au moyen d'un listeau adaptateur (6),
- un moyen d'éclairage (7) disposé dans le premier logement (3), qui émet de la lumière en direction du deuxième listeau profilé (5), et
- une lentille optique (8) disposée dans le deuxième logement (4) pour diriger la lumière émise du moyen d'éclairage (7),
• sachant que le premier listeau profilé (2) est relié au deuxième listeau profilé (5) et le premier listeau profilé (2) avec le deuxième listeau profilé (5) forment ensemble un espace creux (9) s'étendant en direction longitudinale des listeaux profilés (2, 5) et fermé dans la section transversale, et
• sachant que le moyen d'éclairage (7) est disposé dans le premier logement (3) et la lentille optique (8) dans le deuxième logement (4) à l'intérieur de l'espace creux (9),
• sachant que le deuxième listeau profilé (5) est translucide, et
• la lentille optique (8) divise la lumière émise de manière précise dans un premier faisceau (10) et un deuxième faisceau (11) de telle manière que le premier faisceau (10) sort par une zone supérieure (12) du deuxième listeau profilé (5) pour éclairer un compartiment d'étagère supérieur au-dessus du fond d'étagère et de telle manière que le deuxième faisceau (11) sort à travers une zone inférieure (13) du deuxième listeau profilé (5) pour éclairer un compartiment d'étagère inférieur en dessous du fond d'étagère.

2. Eclairage (1) selon la revendication 1, sachant que le moyen d'éclairage (7) est un module à diodes électroluminescentes (DEL) avec plusieurs DEL disposées les unes derrière les autres en direction longitudinale.

3. Eclairage (1) selon au moins l'une quelconque des revendications précédentes, sachant qu'une première surface frontale (14) du premier listeau profilé (2) opposée au deuxième listeau profilé (5) est inclinée avec un angle par rapport à une surface de base (15) du premier logement (3) de telle sorte que les plans déployés à travers la surface frontale (14) et la surface de base (15) comportent un angle de coupe constant en direction longitudinale des listeaux profilés (2, 5), sachant qu'une direction de rayonnement principale est prédéfinie à travers la surface de base (15), dans laquelle le moyen d'éclairage (7) émet de la lumière.

4. Eclairage (1) selon au moins l'une quelconque des revendications précédentes, sachant que la lentille optique (8) est constituée de telle manière que les faisceaux (10, 11) ne coupent pas le plan déployé à travers la surface de base (15) du premier logement (2).

5. Eclairage (1) selon au moins l'une quelconque des revendications précédentes, sachant que la lentille optique (8) est constituée de telle manière que le premier faisceau (10) comporte moins de 45 % d'une intensité lumineuse totale du premier faisceau (10) et du deuxième faisceau (11), de préférence moins de 40 %, en particulier de préférence moins de 35 %.

6. Eclairage (1) selon au moins l'une quelconque des revendications précédentes, sachant que la lentille optique (8) est constituée de telle manière que le deuxième faisceau (11) comporte plus de 55 % de l'intensité lumineuse totale, de préférence plus de 60 %, en particulier de préférence plus de 65 %.

7. Eclairage (1) selon au moins l'une quelconque des revendications précédentes, sachant qu'au moins dans la zone supérieure (12) et dans la zone inférieure (13) des particules de diffusion sont intégrées dans le deuxième listeau profilé (5).

8. Eclairage (1) selon au moins l'une quelconque des revendications précédentes, sachant que dans la zone supérieure (12) et/ou dans la zone inférieure (13) du deuxième listeau profilé (5) est disposé un moyen optique pour diriger la lumière et/ou homogénéiser la lumière du faisceau respectif (10, 11).

9. Eclairage (1) selon au moins l'une quelconque des revendications précédentes, sachant que l'espace creux (9) formé par le premier listeau profilé (2) et le deuxième listeau profilé (5) est couvert latéralement respectivement par un capuchon (16) reliable aux listeaux profilés (2, 5).

10. Eclairage (1) selon au moins l'une quelconque des revendications précédentes, sachant que la surface frontale (14) du premier listeau profilé (2) est constituée pour la mise en place d'inscriptions.

11. Eclairage (1) selon au moins l'une quelconque des revendications précédentes, sachant que le deuxième listeau profilé (5) comporte des moyens pour une liaison avec le listeau adaptateur (6), sachant que le listeau adaptateur (6) peut être monté sur le fond d'étagère.

12. Eclairage (1) selon au moins l'une quelconque des revendications précédentes, sachant que le premier listeau profilé (2) est composé de matière plastique, par exemple de copolymère acrylnitril-butadiène-styrol (ABS), de polyméthacrylate de méthyle (PMMA) ou de polycarbonate (PC).

13. Eclairage (1) selon au moins l'une quelconque des revendications précédentes, sachant que des particules thermoconductrices sont intégrées dans le premier listeau profilé (2).

14. Meuble à étagères (20) avec au moins deux compartiments d'étagère (21, 22), qui sont séparés l'un de l'autre par au moins un fond d'étagère (23), comportant au moins un éclairage (1) selon au moins l'une quelconque des revendications précédentes.

15. Meuble à étagères (20) selon la revendication 14, sachant que l'éclairage (1) est fixé au fond d'étagère (23) avec un listeau adaptateur (6), **caractérisé en ce que** le listeau adaptateur (6) est constitué de telle manière que la surface frontale (14) du premier listeau profilé (2) comporte un angle d'inclinaison par rapport au fond d'étagère (23).
